# EUROPÄISCHE PATENTSCHRIFT

(11) **EP 0 642 072 B1**
(45) Veröffentlichungstag und Bekanntmachung des Hinweises auf die Patenterteilung: **07.05.1997**
(21) Anmeldenummer: 94113819.0
(22) Anmeldetag: 02.09.1994
(51) Int. Cl.: G05F 3/26

(54) **Stromspiegel**
Current mirror
Miroir de courant

(30) Priorität: 03.09.1993 DE 4329866
(43) Veröffentlichungstag der Anmeldung: 08.03.1995
(73) Patentinhaber: SIEMENS AKTIENGESELLSCHAFT, 80333 München (DE)
(72) Erfinder: Kiehl, Oliver, Dr., Ing., D-80798 München (DE); Koch, Rudolf, Dr., D-82041 Oberhaching (DE)

(56) Entgegenhaltungen:
- EP-A- 0 226 721
- EP-A- 0 373 471
- US-A- 4 544 878

## Beschreibung

Die Erfindung betrifft einen Stromspiegel.

Wenn keiner der beiden Anschlüsse eines mit einem eingeprägten Strom zu betreibenden Verbrauchers mit einem festen Potential verbunden werden darf, finden sogenannte "schwimmende Stromquellen" Anwendung. Diese sind beispielsweise aus U.Tietze, Ch.Schenk "Halbleiter-Schaltungstechnik", 8. Auflage 1986, S. 363-364 bzw. der EP-A-0 373 471 bekannt und bestehen aus zwei geerdeten Stromquellen, die entgegengesetzt gleich große Ströme liefern und den Verbraucher über die jeweils andere Stromquelle speisen. Wesentlich ist dabei, daß beide Stromquellen möglichst exakt betragsmäßig gleichgroße Ströme abgeben. Diese Forderung ist allerdings umso schwieriger zu erfüllen, wenn die Stromquellen abhängig von einer gemeinsamen Eingangsgröße steuerbar sein sollen. Dies ist beispielsweise bei einem Stromspiegel der Fall, der einen zu einem Potential behafteten Eingangsstrom proportionalen, potentialfreien Ausgangsstrom erzeugen soll.

Aufgabe der Erfindung ist es, einen derartigen Stromspiegel bereitzustellen.

Die Aufgabe wird durch einen Stromspiegel gelöst, bei dem ein Eingangsstrom über die in Reihe geschalteten Laststrecken eines ersten und zweiten Transistors auf ein erstes Versorgungspotential sowie auf die Steueranschlüsse des ersten und zweiten Transistors sowie eines dritten, vierten, fünften, sechsten, siebten und achten Transistors geführt wird, bei dem zwischen das erste Versorgungspotential und ein zweites Versorgungspotential hintereinander die Laststrecken des dritten und vierten Transistors sowie eines neunten und zehnten Transistors geschaltet sind, wobei am Abgriff zwischen drittem und neuntem Transistor die Steueranschlüsse von neuntem und zehntem Transistor sowie einem elften, zwölften und dreizehnten Transistor angeschlossen sind, bei dem zwischen das erste und zweite Versorgungspotential hintereinander die Laststrecken des fünften, sechsten und elften Transistors sowie eines vierzehnten Transistors geschaltet sind, wobei am Abgriff zwischen sechstem und elftem Transistor die Steueranschlüsse des vierzehnten Transistors sowie eines fünfzehnten und sechzehnten Transistors angeschlossen sind, bei dem zwischen das erste und zweite Versorgungspotential hintereinander die Laststrecken eines zehnten Transistors sowie des siebten, zwölften und fünfzehnten Transistors geschaltet sind, wobei am Abgriff zwischen siebtem und zwölftem Transistor die Steueranschlüsse des siebzehnten Transistors sowie eines achtzehnten Transistors angeschlossen sind, bei dem vom ersten Versorgungspotential über die in Reihe geschalteten Laststrecken von achtzehntem und achtem Transistor ein zu dem Eingangsstrom proportionaler erster Ausgangsstrom abnehmbar ist, bei dem vom zweiten Versorgungspotential über die in Reihe geschalteten Laststrecken von sechszehntem und dreizehntem Transistor ein zu dem ersten Ausgangsstrom gleich großer zweiter Ausgangsstrom abnehmbar ist und bei dem neunter bis sechzehnter Transistor vom einen Leitungstyp und siebzehnter, achtzehnter sowie erster bis achter Transistor vom anderen Leitungstyp sind.

Der erfindungsgemäße Stromspiegel mit potentialfreiem Ausgangsstrom zeichnet sich durch eine hohe relative Genauigkeit der einzelnen potentialbehafteten Ausgangsströme sowie durch einen sehr geringen Spannungsabfall im Eingang- und Ausgangszweig aus.

Eine Weiterbildung der Erfindung sieht vor, daß ausschließlich Feldeffekttransistoren verwendet werden, wobei das Verhältnis von Kanalweite zu Kanallänge beim zweiten, vierten, fünften und zehnten Transistor etwa gleich einem Drittel des Verhältnisses von Kanalweite zu Kanallänge bei siebzehntem und achtzehntem, fünfzehntem und sechzehntem Transistor ist. Durch diese Maßnahme wird erreicht, daß siebzehnter und achtzehnter Transistor bzw. vierzehnter, fünfzehnter und sechzehnter Transistor an der Sättigungsgrenze betrieben werden, wodurch die Genauigkeit erhöht und der Spannungsabfall an diesen Transistoren minimiert wird.

Außerdem bevorzugt zweiter, vierter, fünfter, siebzehnter und achtzehnter Transistor untereinander, erster, dritter, sechster, siebter und achter Transistor untereinander, neunter elfter, zwölfter und dreizehnter Transistor untereinander sowie zehnter, vierzehnter, fünfzehnter und sechzehnter Transistor untereinander jeweils gleiche Kanallängen. Desweiteren weisen zweiter, vierter und fünfter Transistor tereinander, veirzehnter, fünfzehnter und sechzehnter Transistor untereinander, erster, dritter, sechster, siebter und achter Transistor untereinander, siebzehnter und achtzehnter Transistor untereinander sowie neunter, elfter, zwölfter und dreizehnter Transistor untereinander jeweils gleiche Kanalweiten auf. Dadurch ist insbesondere bei integrierter Schaltungstechnik unabhängig von produktionsbedingter Streuungen ein hoher Gleichlauf garantiert.

Die Erfindung wird nachfolgend anhand des in der einzigen Figur der Zeichnung dargestellten Ausführungsbeispiels näher erläutert.

Beim Ausführungsbeispiel wird ein Eingangsstrom e an die Gateanschlüsse mehrerer MOS-Feldeffekttransistoren vom p-Kanal-Typ, nämlich der Transistoren 1 bis 8, angelegt. Außerdem wird der Eingangsstrom e auch dem Drainanschluß des Transistors 1 zugeführt. Der Sourceanschluß des Transistors 1 ist ebenso wie die Sourceanschlüsse der Transistoren 3, 6, 7, 8 mit jeweils dem Drainanschluß der Transistoren 2 bzw. 4 bzw. 5 bzw. 17 bzw. 18 verbunden, deren Sourceanschlüsse wiederum an ein positives Versorgungspotential p angeschlossen sind.

Der Drainanschluß des Transistors 3 ist mit den Gateanschlüssen mehrerer MOS-Feldeffekttransistoren vom n-Kanal-Typ, nämlich den Transistoren 9 bis 13, sowie mit dem Drainanschluß des Transistors 9 verbunden. Die Sourceanschlüsse der Transistoren 9 bis 13 sind jeweils mit den Drainanschlüssen weiterer MOS-Feldeffekttransistoren vom n-Kanal-Typ, nämlich den Transistoren 10, 14, 15, 16, verschaltet, deren Sourceanschlüsse wiederum an ein negatives Versorgungspotential n angeschlossen sind. Die Gateanschlüsse der Transistoren 14, 15, 16 sind ebenso wie der Drainanschluß des Transistors 11 mit dem Drainanschluß des Transistors 6 gekoppelt. Die Gateanschlüsse der Transistoren 17 und 18 sind mit den Drainanschlüssen der Transistoren 7 und 12 verbunden. Schließlich ist an den Drainanschlüssen der Transistoren 8 und 13 Ausgangsströme a bzw. a' abnehmbar. Die Ströme a und a' sind dabei betragsmäßig gleich groß und proportional zum Eingangsstrom e. Eine sogenannte "schwimmende Last" wird folglich zwischen die Drainanschlüsse der Transistoren 8 und 13 geschaltet.

## Patentansprüche

1. Stromspiegel, bei dem ein Eingangsstrom (e) über die in Reihe geschalteten Laststrecken eines ersten und zweiten Transistors (1, 2) auf ein erstes Versorgungspotential (p) sowie auf die Steueranschlüsse des ersten und zweiten Transistors (1, 2) sowie eines dritten, vierten, fünften, sechsten, siebten und achten Transistors (3 bis 8) geführt wird,
bei dem zwischen das erste Versorgungspotential (p) und ein zweites Versorgungspotential (n) hintereinander die Laststrecken des dritten und vierten Transistors (3, 4) sowie eines neunten und zehnten Transistors (9, 10) geschaltet sind, wobei am Abgriff zwischen drittem und neuntem Transistor (3, 9) die Steueranschlüsse von neuntem und zehntem Transistor (9, 10) sowie von einem elften, zwölften und dreizehnten Transistor (11, 12, 13) angeschlossen sind,
bei dem zwischen das erste und zweite Versorgungspotential (p, n) hintereinander die Laststrecken des fünften, sechsten und elften Transistors (5, 6, 11) sowie eines vierzehnten Transistors (14) geschaltet sind, wobei am Abgriff zwischen sechstem und elften Transistor (6, 11) die Steueranschlüsse des vierzehnten Transistors (14) sowie eines fünfzehnten und sechzehnten Transistors angeschlossen sind,
bei dem zwischen das erste und zweite Versorgungspotential (p, n) hintereinander die Laststrecken eines siebzehnten Transistors (17) sowie des siebten, zwölften und fünfzehnten Transistors (7, 12, 15) geschaltet sind, wobei am Abgriff zwischen siebtem und zwölftem Transistor (7, 12) die Steueranschlüsse des siebzehnten Transistors (17) sowie eines achtzehnten Transistors (18) angeschlossen sind,
bei dem vom ersten Versorgungspotental (p) über die in Reihe geschalteten Laststrecken von achtzehntem und achtem Transistor (18, 8) ein zu dem Eingangsstrom (e) proportionaler erster Ausgangsstrom (a) abnehmbar ist,
bei dem vom zweiten Versorgungspotential (n) über die in Reihe geschalteten Laststrecken von sechzehntem und dreizehntem Transistor (16, 13) ein zu dem ersten Ausgangsstrom (a) gleich großer zweiter Ausgangsstrom (a') abnehmbar ist, und
bei dem neunter bis sechzehnter Transistor (9 bis 16) vom einen Leitungstyp und siebzehnter, achtzehnter und erster bis achter Transistor (17, 18, 1 bis 8) vom anderen Leitungstyp ist.

2. Stromspiegel nach Anspruch 1,
**dadurch gekennzeichnet,** daß ausschließlich Feldeffekttransistoren vorgesehen sind, wobei das Verhältnis von Kanalweite zu Kanallänge beim zweiten, vierten, fünften und zehnten Transistor (2, 4, 5, 10) gleich einem Drittel des Verhältnisses von Kanalweite zu Kanallänge beim siebzehnten und achtzehnten bzw. vierzehnten, fünfzehnten, sechzehnten Transistor (17, 18, 14, 15, 16) ist.

3. Stromspiegel nach Anspruch 1 oder 2,
**dadurch gekennzeichnet,** daß zweiter, vierter und fünfter Transistor (2, 4, 5), dritter und sechster Transistor (3, 6), siebter und achter Transistor (7, 8), zwölfter und dreizehnter Transistor (12, 13), fünfzehnter und sechzehnter Transistor (15, 16) sowie siebzehnter und achtzehnter Transistor (17, 18) jeweils identisch aufgebaut sind.

4. Stromspiegel nach Anspruch 1 oder 2,
**dadurch gekennzeichnet,** daß zweiter, vierter, fünfter, siebzehnter und achtzehnter Transistor (2, 4, 5, 17, 18) untereinander, erster, dritter sechster, siebter und achter Transistor (1, 3, 6, 7, 8) untereinander, neunter, elfter, zwölfter und dreizehnter Transistor (9, 11, 12, 13) untereinander sowie zehnter, vierzehnter, fünfzehnter und sechzehnter Transistor (10, 14, 15, 16) untereinander jeweils gleiche Kanallängen aufweisen und daß zweiter, vierter und fünfter Transistor (2, 4, 5) untereinander, vierzehnter, fünfzehnter udn sechzehnter Transistor (14, 15, 16) untereinander, erster, dritter, sechster, siebter und achter Transistor (1, 3, 6, 7, 8) untereinander, siebzehnter und achtzehnter Transistor (17, 18) untereinander sowie neunter, elfter, zwölfter und dreizehnter Transistor (9, 11, 12, 13) untereinander jeweils gleiche Kanalweiten aufweisen.

## Claims

1. Current mirror, in which an input current (e) is passed via the series-connected load paths of a first and second transistor (1, 2) to a first supply potential (p) as well as to the control terminals of the first and second transistors (1, 2) as well as of a third, fourth, fifth, sixth, seventh and eighth transistor (3 to 8), in which the load paths of the third and fourth transistors (3, 4) as well as of a ninth and tenth transistor (9, 10) are connected in series between the first supply potential (p) and a second supply potential (n), the control terminals of the ninth and tenth transistors (9, 10) as well as of an eleventh, twelfth and thirteenth transistor (11, 12, 13) being connected to the tap between the third and ninth transistors (3, 9), in which the load paths of the fifth, sixth and eleventh transistors (5, 6, 11) as well as of a fourteenth transistor (14) are connected in series between the first and second supply potentials (p, n), the control terminals of the fourteenth transistor (14) as well as of a fifteenth and sixteenth transistor being connected to the tap between the sixth and eleventh transistors (6, 11), in which the load paths of a seventeenth transistor (17) as well as of the seventh, twelfth and fifteenth transistors (7, 12, 15) are connected in series between the first and second supply potentials (p, n), the control terminals of the seventeenth transistor (17) as well as of an eighteenth transistor (18) being connected to the tap between the seventh and twelfth transistors (7, 12), in which a first output current (a), which is proportional to the input current (e), can be picked off from the first supply potential (p) via the series-connected load paths of the eighteenth and eighth transistors (18, 8), in which a second output current (a') which has the same magnitude as the first output current (a) can be picked off from the second supply potential (n) via the series-connected load paths of the sixteenth and thirteenth transistors (16, 13), and in which the ninth to sixteenth transistors (9 to 16) are of one conduction type and the seventeenth, eighteenth and first to eighth transistors (17, 18, 1 to 8) are of the other conduction type.

2. Current mirror according to Claim 1, characterized in that provision is made exclusively of field-effect transistors, the ratio of channel width to channel length in the second, fourth, fifth and tenth transistors (2, 4, 5, 10) being equal to a third of the ratio of channel width to channel length in the seventeenth and eighteenth and fourteenth, fifteenth, sixteenth transistors (17, 18, 14, 15, 16).

3. Current mirror according to Claim 1 or 2, characterized in that the second, fourth and fifth transistors (2, 4, 5), the third and sixth transistors (3, 6), the seventh and eighth transistors (7, 8), the twelfth and thirteenth transistors (12, 13), the fifteenth and sixteenth transistors (15, 16) as well as the seventeenth and eighteenth transistors (17, 18) are in each case constructed identically.

4. Current mirror according to Claim 1 or 2, characterized in that the second, fourth, fifth, seventeenth and eighteenth transistors (2, 4, 5, 17, 18) together, the first, third, sixth, seventh and eighth transistors (1, 3, 6, 7, 8) together, the ninth, eleventh, twelfth and thirteenth transistors (9, 11, 12, 13) together as well as the tenth, fourteenth, fifteenth and sixteenth transistors (10, 14, 15, 16) together in each case have the same channel lengths, and in that the second, fourth and fifth transistors (2, 4, 5) together, the fourteenth, fifteenth and sixteenth transistors (14, 15, 16) together, the first, third, sixth, seventh and eighth transistors (1, 3, 6, 7, 8) together, the seventeenth and eighteenth transistors (17, 18) together as well as the ninth, eleventh, twelfth and thirteenth transistors (9, 11, 12, 13) together in each case have the same channel widths.

## Revendications

1. Miroir de courant, dans lequel un courant d'entrée (e) est amené par l'intermédiaire des sections de charge connectées en série d'un premier et deuxième transistor (1, 2) à un premier potentiel d'alimentation (p) ainsi qu'aux bornes de commande du premier et deuxième transistor (1, 2) ainsi que d'un troisième, quatrième, cinquième, sixième, septième et huitième transistor (3 à 8), dans lequel, entre le premier potentiel d'alimentation (p) et un deuxième potentiel d'alimentation (n) les sections de charge du troisième et quatrième transistor (3, 4) ainsi que d'un neuvième et dixième transistor (9, 10) sont successivement connectées, les bornes de commande du neuvième et dixième transistor (9, 10) ainsi que d'un onzième, douzième et treizième transistor (11, 12, 13) étant raccordées au branchement entre le troisième et le neuvième transistor (3, 9), dans lequel entre le premier et le deuxième potentiel d'alimentation (p, n) les sections de charge du cinquième, sixième et onzième transistor (5, 6, 11) ainsi que d'un quatorzième transistor (14) sont successivement connectées, les bornes de commande du quatorzième transistor (14) ainsi que d'un quinzième et seizième transistor étant raccordées au branchement entre le sixième et onzième transistor (6, 11),
dans lequel entre le premier et deuxième potentiel d'alimentation (p, n) les sections de charge d'un dix-septième transistor (17) ainsi que du septième, douzième et quinzième transistor (7, 12, 15) sont successivement connectées, les bornes de commande du dix-septième transistor (17) ainsi que d'un dix-huitième transistor (18) étant raccordées au branchement entre le septième et douzième transistor (7, 12), dans lequel un premier courant de sortie (a) proportionnel au courant d'entrée (e) peut être capté du premier potentiel d'alimentation (p) au moyen des sections de charge connectées en série du dix-huitième et huitième transistor (18, 8), dans lequel un deuxième courant de sortie (a') de grandeur égale au premier courant de sortie (a) peut être capté du deuxième potentiel d'alimentation (n) au moyen des sections de charge connectées en série du seizième et treizième transistor (16, 13) et
dans lequel le neuvième au seizième transistor (9 à 16) est d'une nature de conductivité et le dix-septième, dix-huitième et premier au huitième transistor (17, 18, 1 à 8) est d'une autre nature de conductivité.

2. Miroir de courant selon la revendication 1, caractérisé en ce que des transistors à effet de champ sont exclusivement prévus, le rapport de la largeur du canal à la longueur du canal dans le deuxième, quatrième, cinquième et dixième transistor (2, 4, 5, 10) étant égal au tiers du rapport de la largeur du canal à la longueur du canal dans le dix-septième et dix-huitième resp. quatorzième, quinzième, seizième transistor (17, 18, 14, 15, 16).

3. Miroir de courant selon la revendication 1 ou 2, caractérisé en ce que le deuxième, quatrième et cinquième transistor (2, 4, 5), troisième et sixième transistor (3, 6), septième et huitième transistor (7, 8), douzième et treizième transistor (12, 13), quinzième et seizième transistor (15, 16) ainsi que dix-septième et dix-huitième transistor (17, 18) sont à chaque fois structurés de façon identique.

4. Miroir de courant selon la revendication 1 ou 2, caractérisé en ce que le deuxième, quatrième, cinquième, dix-septième et dix-huitième transistor (2, 4, 5, 17, 18) entre eux, le premier, troisième, sixième, septième et huitième transistor (1, 3, 6, 7, 8) entre eux, le neuvième, onzième, douzième et treizième transistor (9, 11, 12, 13) entre eux ainsi que le dixième, quatorzième, quinzième et seizième transistor (10, 14, 15, 16) entre eux présentent à chaque fois des longueurs de canal égales et en ce que le deuxième, quatrième et cinquième transistor (2, 4, 5) entre eux, le quatorzième, quinzième et seizième transistor (14, 15, 16) entre eux, le premier, troisième, sixième, septième et huitième transistor (1, 3, 6, 7, 8) entre eux, le dix-septième et dix-huitième transistor (17, 18) entre eux ainsi que le neuvième, onzième, douzième et treizième transistor (9, 11, 12, 13) entre eux présentent à chaque fois des largeurs de canal égales.
